# DEMANDE DE BREVET EUROPEEN

(11) **EP 0 428 468 A1**
(43) Date de publication de la demande: **22.05.1991**
(21) Numéro de dépôt: 90500022.0
(22) Date de dépôt: 27.02.1990
(51) Int. Cl.: E04H 17/12

(54) **Bouchon pour piquets**

(30) Priorité: 27.02.1989 ES
(71) Demandeur: NOUMAC S.L., E-43830 Torredembarra, Tarragona (ES)
(72) Inventeur: La désignation de l'inventeur n'a pas encore été déposée

(57) **Abrégé**

Bouchon pour piquets, du type forme par un capuchon, qui ajuste a l'entour de l'extreme superieure du piquet, caracterise, essentialement par le fait de que est muni dans le chambrune de, au moins, une languette rigide, sortant a l'exterieur, fabrique en forme de crochet oriente vers le haut, dans lequelle est soutenue la cloture, tirant ou similaire.

## Description

La presente invention se refere a un bouchon pour piquets, especiallement pour piquets tubulaires metalliques, utilises pour la sustentation de clotures metalliques et clotures similaires.

Les clotures formeespar treillis ou mailles metalliques sont soutenus generalement, avec piquets tubulaires metalliques poses sur le sol, Ces piquets sont munis, evidentment, au moyen de crochets ou d'autres dispositifs similaires pour retenir la cloture metallique ou le fil de fer tendeur.

D'autre part, 1a configuration tubulaire du piquet fait indispensable le munir d'un bouchon qui ferme la partie superieure, pour eviter la penetration dans l'interieur du bouchon de l'eau de la pluie et la salete, lesquelles deterioreraient le piquet.

Avec la finalite de solutioner au meme temps les deux necessites, c'est a dire, la sustentation de la cloture au piquet et la fermeture de l'extreme superieur avec un bouchon, on a idee le bouchon objet de l'invention.

Cet bouchon est du type forme par un capuchon qui ajuste a l'entour de l'extreme superieure du piquet et se caracterise essentiellement par le fait que est muni dans le chambranle de, au moins, une languette rigide, sortant a l'exterieur, confectionnee en forme de crochet oriente vers le haut, sur lequel (le crochet) est soutenie le treillis, le tirant ou similaire.

Avantageussement, le chambranle du bouchon est muni de, au moins, une aillette qui s'allonge a partir de son bord inferieur, orientee vers le bas et dans lequelle est formee la languette en forme de crochet, dans lequelle est soutenu le tirant ou la cloture.

Pour une meilleure comprehension de tout ce qu'on a decrit dans la presente memoire, on peut trouver ci-joint un dessin dans lequel, a titre d'exemple, se represente un cas pratique de realisation du bouchon.

Dans cet dessin, la figure 1 est un vue en perspective du bouchon situe dans l'extreme superieure du bouchon, et la figure 2 est une vue en section longitudinale du meme bouchon avec un fil de fer fixe dans la languette.

Le bouchon de reference general -1- dans le, dessin, est muni d'une ailette -2- comme prolongation de son bord inferieur.

Dans l'ailette -2- est formee une languette rigide -3 - orientee vers le haut en forme de crochet, dans lequelle est soutenu le fil de fer -4-, tirant ou bord superieur d'une cloture de treillis metallique (figure 2).

Le bouchon decrit se place dans l'extreme superieur du piquet -5-, de telle sorte que le ferme totallement pour eviter l'entree de pluie et salete. Au meme temps, et comme on a deja decrit, la languette en forme de crochet soutent la cloture ou similaire, unie au piquet.

En merci du bouchon decrit, on obtient la simplification du dispositif de fixation de la cloture ou tirant, du a l'incorporation des deux fonctions dans le meme bouchon. Ça supose une seduction des couts de la cloture, non seulelent par la reunion dans une unique piece de ce qui supose deux ou plus pieces, sinon parce que en sous, se reduit le temps de mise en place du dispositif de sujetion.

Sont independents de l'objet de l'invention les materiaux employes dans la fabrication des composants du bouchon, formes et dimensions des memes et tous details accesoires que peuvent se presenter, quand eux n'affectent pas a sa essentiallite.

## Revendications

1. Bouchon pour piquets, du type forme par un capuchon, qui ajuste a l'entour de l'extreme superieure du piquet, caracterise, essentialement par le fait de que est muni dans le chambrune de, au moins, une languette rigide, sortant a l'exterieur, fabrique en forme de crochet oriente vers le haut, dans lequelle est soutenue la cloture, tirant ou similaire.

2. Bouchon pour piquets, selon la revindication 1, caracterise par le fait de que, avantageussement, le chambrune du bouchon est muni de, au moins, une ailette qui s'allonge a partir de son bord inferieur, orientee vers le bas et dans lequelle est fabriquee la languette en forme de crochet, dans lequelle est soutenu le tirant ou la cloture.
